# EUROPÄISCHE PATENTSCHRIFT

(11) **EP 0 240 648 B1**
(45) Veröffentlichungstag und Bekanntmachung des Hinweises auf die Patenterteilung: **05.10.1988**
(21) Anmeldenummer: 86890087.9
(22) Anmeldetag: 02.04.1986
(51) Int. Cl.: E01B 27/10

(54) **Gleis-Schotterbett-Reinigungsmaschine mit Siebanlage**
Ballast cleaning machine with cribbing means
Machine à nettoyer le ballast avec appareil de criblage

(43) Veröffentlichungstag der Anmeldung: 14.10.1987
(73) Patentinhaber: Franz Plasser Bahnbaumaschinen- Industriegesellschaft m.b.H., 1010 Wien (AT)
(72) Erfinder: Theurer, Josef, Ing., A-1010 Wien (AT)
(74) Vertreter: Hansmann, Johann

(56) Entgegenhaltungen:
- CH-A- 651 870
- DE-A- 3 324 926
- DE-A- 3 424 687
- FR-A- 2 198 442
- FR-A- 2 413 501
- NL-A- 8 400 232

## Beschreibung

Die Erfindung betrifft eine Schotterbett-Reinigungsmaschine zur Aufnahme, Reinigung und zum Wiedereinbringen von Schüttgut, insbesondere Bettungsschotter, mit einer auf einem Maschinenrahmen angeordneten Förder- bzw. Räumkette und einer von dieser über ein Transport-Förderband beschickbaren Siebanlage mit zwei in Maschinenlängsrichtung hintereinander angeordneten, zur Horizontalebene geneigten und jeweils einen eigenen Vibrationsantrieb aufweisenden Siebeinheiten, sowie mit einer Förderband-Anordnung für die Wiedereinbringung des gereinigten Schotters und einem Abraum-Förderband.

Es ist - gemäss DE-A-34 24 687 der gleichen Anmelderin - eine aus zwei miteinander verbundenen Arbeitsfahrzeugen gebildete Schotterbett-Reinigungsmaschine zur Aufnahme, Reinigung und zum Wiedereinbringen von Bettungsschotter bekannt. An einem Maschinenrahmen des in Arbeitsrichtung vorderen Arbeitsfahrzeuges ist eine höhen- und seitenverstellbare, mit ihrem Quertrum unter das Gleis geführte Förder- bzw. Räumkette angeordnet. Eine von dieser über ein Transport-Förderband beschickbare Siebanlage mit zwei in Maschinenlängsrichtung hintereinander vorgesehenen und ein umgekehrtes V bildenden Siebeinheiten ist auf dem nachfolgenden Arbeitsfahrzeug angeordnet. Die jeweils einen eigenen Vibrationsantrieb aufweisenden Siebeinheiten sind derart zur Horizontalebene geneigt, dass sie quer zur Maschinenlängsrichtung gesehen, unter Bildung eines gemeinsamen Schotter-Aufnahmebereiches, dachförmig und mit ihren Stirnseiten aneinandergrenzend angeordnet sind. Zur Wiedereinbringung des gereinigten Schotters ist eine sich von der Siebanlage in Richtung zu der unmittelbar hinter der Förder- bzw. Räumkette befindlichen Schotter-Abwurfstelle erstreckende, den gereinigten Schotter in Arbeitsrichtung der Maschine transportierende Förderband-Anordnung vorgesehen. Als Teil dieser Förderband-Anordnung ist ein Schotter-Speicher mit einem als Bodenfläche dienenden Förderband und mit seitlichen Ausläs- ₋sen zur Einschotterung des Schwellenkopfbereiches am vorderen Arbeitsfahrzeug angeordnet. Der bei der Reinigung anfallende Abraum wird über ein durch die Förder- bzw. Räumkette zum vorderen Maschinenende verlaufendes Abraum-Förderband in Arbeitsrichtung nach vorne abtransportiert. Eine derartige bekannte Schotterbett-Reinigungsmaschine weist durch die relativ grosse Siebanlage mit zwei voneinander unabhängigen Siebeinheiten eine relativ hohe Leistung auf, ist aber hinsichtlich der Menge des einzubringenden Schotters auf dem dachförmigen Sieb hinsichtlich einer gleichen Mengenaufteilung nicht immer problemlos.

Es ist-gemäss CH-A-651 870-auch eine Schotterbett-Reinigungsmaschine zur Aufnahme, Reinigung und zum Wiedereinbringen von Bettungsschotter bekannt. Diese Schotterbett-Reinigungsmaschine setztsich aus einem endseitig jeweils ein Fahrwerk aufweisenden, in Arbeitsrichtung vorderen Arbeitsfahrzeug und einem mit seinem vorderen Ende an das erste Arbeitsfahrzeug angelenkten und abgestützten Arbeitsfahrzeug mit einemam hinteren Ende angeordneten Fahrwerkzusammen. An diesem hinteren Arbeitsfahrzeug ist eine höhenverstellbare, endlose Förder- bzw. Räumkette angeordnet, deren Quertrum unter das Gleis durchgeführt ist. Eine von der Förder- bzw. Räumkette über ein Transport-Förderband beschickbare Siebanlage ist am hinteren Ende des vorderen Arbeitsfahrzeuges angeordnet und besteht aus zwei in Maschinenlängsrichtung hintereinander angeordneten, zur Horizontalebene geneigten und in einer gleichen Ebene angeordneten Siebeinheiten. Dabei überlappt das ausgangsseitige Ende der vorderen und höher gelegenen Siebeinheit das eingangsseitige Ende der hinteren Siebeinheit, so dass nur ein Querschnitt für den Ausgang des gereinigten Schotters beider Siebeinheiten vorhanden ist. Für die Wiedereinbringung des gereinigten Schotters ist eine Förderband-Anordnung vorgesehen, deren hinteres, abwurfseitiges Ende sich im Bereich der Förder- bzw. Räumkette über einer schurrenartigen Verteilvorrichtung befindet. Diese weist eine direkt zum Gleis bzw. Planum und eine weitere, zu einem Verteilförderband führende, im Bereich des angehobenen Gleises vorgesehene Auslassöffnung auf. Mit diesem um sein vorderes Ende in Querrichtung verschwenkbaren Verteilförderband wird übriger Schotter entgegengesetzt zur Arbeitsrichtung transportiert und unmittelbar vor dem letzten Fahrwerk der Reinigungsmaschine zu beiden Seiten des bereits bearbeiteten Gleises verteilt. In der Verteilvorrichtung ist ein Verteilorgan in Form einer schwenk- und steuerbaren Klappe gelagert. Damit kann je nach der Stellung der Klappe ein Teil des gereinigten Schotters unmittelbar hinter der Förder- bzw. Räumkette und ein Teil über das Verteilförderband auf das Gleis abgeworfen werden. Bei Stillstand der Maschine wird der gesamte anfallende Schotter auf das Verteilförderband umgelenkt. Für den Abtransport des Abraumes ist ein von der Siebanlage zum vorderen Maschinenende führendes Abraum-Förderband vorgesehen. Die Siebleistung und damit verbunden auch die Arbeitsleistung einer derartigen bekannten Schotterbett-Reinigungsmaschine ist nur geringfügig grösser als vergleichbare Reinigungsmaschinen mit einer einzigen Siebeinheit, da der gesamte zu reinigende Schotter durch beide überlappend angeordnete Siebeinheiten fliesst. Ausserdem ist bei Stillstand der Aushubkette eine relativ aufwendige Steuervorrichtung erforderlich, um wenigstens einen Teil des vom Sieb kommenden Schotters nicht mehr weiterzuleiten. Ein weiterer Teil des auf den Förderbändern transportierten Schotters wird auf jeden Fall in die Schotterlücke ungleich hoch hineintransportiert.

Es ist weiters - gemäss D E-A-24 56 027 - eine Schotterbett-Reinigungsmaschine zur Aufnahme, Reinigung und zum Wiedereinbringen von Bettungsschotter mit einer auf einem vorgeordneten Arbeitsfahrzeug befindlichen Räumvorrichtung und einer auf einem nachgeordneten Arbeitsfahrzeug befindlichen Siebanlage bekannt. Diese ist sehr aufwendig und weist acht Siebeinheiten auf, die paarweise in Querrichtung der Maschine einander V-förmig gegenüberliegend angeordnet sind. Die einzelnen Siebeinheiten-Paare sind in Maschinenlängsrichtung hintereinander angeordnet und weisen jeweils etwa am Maschinenlängsrand eine Einwurfstelle zur Aufnahme des Schotters von einem Umlenkeinrichtungen zum seitlichen Schotterabwurf aufweisenden Transport-Förderband auf. Unterhalb der mittig gelegenen Schotter-Auswurfstellen ist eine Förderband-Anordnung zum Transport des gereinigten Schotters zu einer der Siebanlage unmittelbar vorgeordneten Abwurfschurre vorgesehen. Eine derartige Siebanlage ist konstruktiv besonders aufwendig und auch störungsanfällig, wobei der Siebweg der einzelnen Siebeinheiten auf Grund dervorgegebenen Maschinenbreite sehr kurz ausgebildet ist und auch keine hohe Leistung zulässt.

Schliesslich ist noch - gemäss AT-A-353 821 - eine andere Schotterbett-Reinigungsmaschine zur Aufnahme, Reinigung und zum Wiedereinbringen von Bettungsschotter bekannt. Die der Förder- bzw. Räumkette unmittelbar nachgeordnete Siebanlage weist im Bereich ihrer Schotter-Auswurfstelle Verschliessvorrichtungen mit je einer unabhängig von einer Zylinder-Kolben-Anordnung betätigbaren Verschlussklappe auf. Auf diese Weise ist z.B. bei plötzlichem Stillstand der Reinigungsmaschine die Siebanlage als Speicher verwendbar, indem die Verschlussklappen die Schotter-Auswurfstellen verschliessen und damit jedwede unerwünschte Schotteranhäufung vermieden wird.

Die Aufgabe der vorliegenden Erfindung besteht nun in der Schaffung einer gleisverfahrbaren Schotterbett-Reinigungsmaschine der eingangs beschriebenen Art, mit welcher unter gleichzeitiger besserer Anpassung an die gegebenen Gleis-und Schotterverhältnisse eine höhere Leistung erzielbar ist.

Die Aufgabe der Erfindung wird nun mit der eingangs beschriebenen Schotterbett-Reinigungsmaschine dadurch gelöst, dass die beiden über dem Transport-Förderband beschickbaren Siebeinheiten der Siebanlage unter Bildung zweier voneinander getrennter Schotter-Einwurfstellen und einer gemeinsamen, zwischen diesen Einwurfstellen gelegenen Schotter-Auswurfstelle am Maschinenrahmen, quer zur Maschinenlängsrichtung gesehen, V-förmig zueinander geneigt angeordnet sind.

Durch die V-förmige Anordnung der Siebeinheiten ist - bei Unabhängigkeit der einzelnen Siebeinheiten voneinander - eine gemeinsame Schotter-Auswurfstelle mit praktisch doppeltem Querschnittsauswurf erreichbar, wodurch weiters die Förderband-Anordnung für den Abtransport des gereinigten Schotters nicht unter der gesamten Siebanlage, sondern nur bis zu deren etwa halber Länge anzuordnen ist. Andererseits ist mit der Ausbildung zweier räumlich voneinander distanzierter Schotter-Einwurfstellen jedwede Möglichkeit eines Schotterstaus durch zu grosse Schottermengen zuverlässig ausgeschlossen, da die von der Förder- bzw. Räumkette anfallenden Schottermengen bereits vor dem Abwurf auf die Siebeinheiten im wesentlichen halbiert bzw. geteilt sind. Dies ist auch deshalb von Vorteil, da die Schotterfliessgeschwindigkeit gerade beim Auftreffen des Schotters auf die Siebe niedrig ist und daher gerade in diesem Anfangsbereich ein Schotterstau zu einer nachteiligen Reduzierung der Siebwirkung und -leistung führen kann. Durch die Unabhängigkeit der Siebeinheiten voneinander können weiters diese je nach anfallender Schottermenge gemeinsam mit voller Leistung bzw. eine Siebeinheit mit voller und die andere mit halber Leistung eingesetzt werden, oder es kann auch bei geringeren Schottermengen eine Siebeinheit überhaupt nicht in Betrieb genommen werden.

Eine besonders vorteilhafte Ausführungsform der Erfindung ist dadurch gekennzeichnet, dass zwischen dem vorzugsweise konkav bzw. rinnenförmig ausgebildeten Transport-Förderband und der Siebanlage jeweils ein jeder Siebeinheit zugeordnetes, vorzugsweise auch rinnenförmig ausgebildetes Einwurf-Förderband zum Einwurf des zu reinigenden Schotters vorgesehen ist, mit je einem Antrieb für jeweils eine im Vergleich zur Förderrichtung des Schotters in der zugeordneten Siebeinheit entgegengesetzte Förderrichtung. Mit derartig angeordneten Endlos-Einwurf-Förderbändern für jede Siebeinheit kann der anfallende und zu reinigende Schotter unabhängig von der Transportrichtung des den Schotter bis zur Siebanlage fördernden Transport-Förderbandes jeweils in einerzur Förderrichtung in den Siebeinheiten entgegengesetzten Förderrichtung zur Einwurfstelle transportiert werden. Auf diese Weise ist eine besonders hohe Prallwirkung des Schotters beim Auftreffen auf das Sieb erzielbar, wodurch bereits grössere Schotterklumpen zerkleinert bzw. noch verkrusteter Schotter rascher gelöst bzw. ein grosser Anteil des Abraumes gleich zu Beginn durch das Sieb geschleudert wird. Mit dieser relativ einfachen Massnahme ist daher eine zusätzliche Erhöhung der Siebleistung erzielbar.

Eine bevorzugte Ausführungsform der Erfindung besteht auch darin, dass das aufnahmeseitige Ende eines jeden oberhalb der jeweiligen Siebeinheit angeordneten Einwurf-Förderbandes mittig zwischen den beiden Siebeinheiten angeordnet und über den beiden aufnahmeseitigen Enden das Abwurfende des mit der Räum- bzw. Förderkette in Verbindung stehenden Transport-Förderbandes vorgesehen ist. Mit auf diese Art angeordneten Endlos-Einwurf-Förderbändern ist eine verkürzte Ausbildung des Transport-Förderbandes sowie eine gleich lange Ausbildung bzw. gleichartige Ausbildung beider Einwurf-Förderbänder möglich. Damit ist sichergestellt, dass mit dem gleich langen Transportweg des Schotters auf beiden Einwurf-Förderbändern auch die gleiche Förderleistung und Prallwirkung des Schotters auf die Siebe erzielbar ist.

Die Erfindung ist gemäss einer weiteren vorteilhaften Ausführungsform dadurch gekennzeichnet, dass das Transport-Förderband bis über beide Einwurfstellen der beiden Siebeinheiten angeordnet ist, wobei über der der Förder- bzw. Räumkette näheren Einwurfstelle der einen Siebeinheit ein Umlenkorgan zum wahlweisen Abwurf des Schotters vom Transport-Förderband und über der anderen Einwurfstelle das Abwurfende des Transport-Förderbandes angeordnet ist. Durch die Umlenkorgane kann bedarfs- bzw. wahlweise verunreinigter Schotter vom Transport-Förderband auf die erste Siebeinheit umgelenkt werden, um damit die zweite Siebeinheit bei grösserem Schotteranfall zu entlasten. Damit sind beide Siebeinheiten in einfacher Weise vom Transport-Förderband direkt und unabhängig beschickbar.

Nach einem weiteren zweckmässigen Merkmal der Erfindung ist zur Zwischenspeicherung von insbesondere überschüssigem Schotter ein - im Schotterfluss zwischen der Siebanlage und der Abwurfstelle der Schotter-Weitertransport-Anordnung angeordneter - Zwischenspeicher vorgesehen. Mit der Anordnung eines Zwischenspeichers in der den gereinigten Schotter abtransportierenden Transport-Anordnung ist mit lediglich geringem Mehraufwand ein wirksamer Materialpuffer für eine von der tatsächlichen und oft schwankenden Schottermengenabgabe der Siebeinheiten unabhängige, gleichmässige Wiedereinbringung des gereinigten Schotters geschaffen. Zusätzlich ist mit diesem Zwischenspeicher auch der bei plötzlicher Unterbrechung der Arbeitsvorfahrtder Maschine noch von den Siebeinheiten anfallende Schotter speicherbar, ohne dass Schotter für die Wiedereinbringung in unnützer Weise weitertransportiert wird. Dadurch ist jede unerwünschte Schotteranhäufung im bereits bearbeiteten Gleisbereich zuverlässig ausgeschlossen.

Eine bevorzugte Ausführungsform der Erfindung besteht darin, dass der Zwischenspeicher als Teil der Förderband-Anordnung zum Weitertransport des gereinigten Schotters mit einem als Bodenfläche dienenden und einen eigenen Antrieb aufweisenden Speicher-Förderband mit Speicher-Seitenwänden ausgebildet ist. Mit dieser Ausbildung des Zwischenspeichers ist ohne Umrüst- oder Einstellarbeiten allein durch Stillstand des als Bodenfläche dienenden Speicher-Förderbandes eine vorteilhafte Schotterspeicherung durchführbar.

Die Erfindung ist gemäss einer weiteren vorteilhaften Ausführungsform dadurch gekennzeichnet, dass wenigstens eine der beiden voneinander unabhängig beschickbaren Siebeinheiten aIsZwischenspeicher mit einer im Bereich der Schotter-AuswurfsteRe angeordneten und diese verschliessenden Steuerklappe ausgebildet ist. Durch diese mit einer Steuerklappe verschliessbare Siebeinheit ist diese selbst in einfachster Weise bedarfsweise als Zwischenspeicher für den Schotter einsetzbar. Dabei ist von besonderem Vorteil, dass durch die Anordnung zweier voneinander unabhängig einsetzbarer Siebeinheiten gleichzeitig eine Siebeinheit z.B. mit voll er Leistung einsetzbar ist, während die andere Siebeinheit Schotter speichert und diesen erst bei zu geringem Schotteranfall weitergibt.

Gemäss einer anderen vorteilhaften Variante der Erfindung können die Vibrations-Antriebe vorzugsweise beider Siebeinheiten und der Antrieb der Förder- bzw. Räumkette mit einer Steuereinrichtung in Verbindung stehen, die bei Stillstand des Antriebes für die Förder- bzw. Räumkette zur automatischen Absenkung der Schwingungsfrequenz einer der beiden Vibrationsantriebe auf eine - den auf den Sieben befindlichen Schotter nicht mehr bewegende - niedrigere Schwingungsfrequenz ausgebildet werden. Auf diese Weise ist sichergestellt, dass sofort bei Unterbrechung der Arbeitsvorfahrt der Maschine und damit verbundenem Stop der Förder- bzw. Räumkette eine Speicherung des Schotters in einer der beiden Siebeinheiten erfolgt. Diese Speicherung wird dadurch erreicht, dass infolge der Absenkung der Schwingungsfrequenz des Vibrationsantriebes der auf den Sieben befindliche Schotter nicht in Bewegung versetzt wird. Durch die Beibehaltung einer niedrigen Schwingungsfrequenz während der Speicherung ist mit wenig Energieaufwand eine rasche Umstellung auf volle Siebleistung möglich.

Gemäss einer weiteren möglichen Ausbildung der Erfindung ist vorgesehen, dass im Bereich der gemeinsamen Schotter-Auswurfstelle unterhalb der Siebanlage die Förderband-Anordnung zum Weitertransport des gereinigten Schotters aus zwei im Abstand parallel zueinander in Maschinenlängsrichtung verlaufenden, vorzugsweise rinnenförmig ausgebildeten Sammel-Förderbändern gebildet ist, deren Abwurfenden vorzugsweise oberhalb des Zwischenspeichers angeordnet sind, wobei zwischen den beiden Sammel-Förderbändern das vorzugsweise ebenso rinnenförmig ausgebildete Abraum- Förderband vorgesehen ist. Mit dieser Ausbildung der Sammel-Förderbänder im Bereich der Siebanlage ist in vorteilhafter Weise sowohl für den Abraum als auch den gereinigten Schotter ein in bezug auf die Längsmittel-Linie der Siebanlage symmetrische Abraum- bzw. Schotterabgabe möglich.

Weitere Vorteile der Erfindung werden dadurch erzielt, dass der Förderband-Anordnung wenigstens ein weiteres, am Maschinenrahmen angeordnetes und bis zum hinteren Maschinenende oder mit seinem Abwurfende bis über das Maschinenende reichendes, vorzugsweise rinnenförmig ausgebildetes Verteil-Förderband - für einen wahlweisen Abwurf des gereinigten Schotters als zweite Lageaufbringung in den Schwellenzwischenfächern und bzw. oder ein ebenso vorzugsweise rinnenförmig ausgebildetes Abtransport-Förderband für einen Weitertransport des überschüssigen Schotters, beispielsweise bis zu einem Schüttgutverladezug-zugeordnet ist. Die Verlängerung der Förderband-Anordnung bis zum hinteren Maschinenende für die Schwellenfacheinschotterung und bzw. oder zum Abtransport von überschüssigem Schotter ermöglicht eine besonders leistungsfähige und sofortige Anpassung an die gegebenen Schotterverhältnisse.

Im folgenden wird die Erfindung anhand dreier in der Zeichnung dargestellter Ausführungsbeispiele näher beschrieben.

Es zeigen:
Fig. 1 eine Seitenansicht der erfindungsgemässen Schotterbett-Reinigungsmaschine zur Aufnahme, Reinigung und zum Wiedereinbringen von Bettungsschotter mit der Siebanlage,
Fig. 2 eine schematische Draufsicht auf die Schotterbett-Reinigungsmaschine gemäss Fig. 1.,
Fig. 3 eine vergrösserte Detail-Seitenansicht der Siebanlage der Schotterbett-Reinigungsmaschine gemäss Fig. 1 und 2,
Fig. 4 eine schematische Draufsicht auf ein anderes Ausführungsbeispiel einer Siebanlage, und
Fig. 5 eine andere Ausführungsform in teilweise vergrösserter Detail-Seitenansicht einer als Zwischenspeicher ausgebildeten Siebanlage.

Eine in Fig. 1 und 2 ersichtliche Schotterbett-Reinigungsmaschine 1 mit einem Maschinenrahmen 2 ist über Schienenfahrwerke 3 auf einem aus Schwellen 4 und Schienen 5 gebildeten Gleis 6 in der durch einen Pfeil 7 dargestellten Arbeitsrichtung kontinuierlich verfahrbar. Der Maschinenrahmen 2 mit den endseitig angeordneten Fahrkabinen 8 besteht aus einem vorderen Rahmenteil 9 und einem mit diesem durch ein Gelenk 10 verbundenen hinteren Rahmenteil 11. Oberhalb des Gelenkes 10 sind beide Rahmenteile 9, 11 durch eine Spreiz-Zylinder-Kolben-Anordnung 12 miteinander verbunden. Zur Versorgung der Arbeitsaggregate und eines Fahrantriebes 13 ist eine Energieversorgungszentrale 14 vorgesehen. Am hinteren Rahmenteil 11 ist eine endlos ausgebildete, mit ihrem Quertrum 15 unter das Gleis 6 hindurchgeführte Förder- bzw. Räumkette 16 mit einem Antrieb 17 höhen- und seitenverstellbar angeordnet. Zur Erhöhung der Förder- und Räumleistung ist im Bereich einer Kettenführungs-Längsbahn eine endlose, in einer vertikalen Ebene rotierbare Zusatzkette 18 mit der Förder- bzw. Räumkette 16 verbunden.

Etwa mittig am vorderen Rahmenteil 9 der Schotterbett-Reinigungsmaschine 1 ist eine aus zwei in Maschinenlängsrichtung hintereinander angeordneten Siebeinheiten 19, 20 gebildete Siebanlage 21 angeordnet. Die beiden über ein Transport-Förderband 22 beschickbaren Siebeinheiten 19, 20 der Siebanlage 21 sind - unter Bildung einer gemeinsamen Schotter-Auswurfstelle 23 und zwei voneinander getrennten Schotter-Einwurfstellen 24, 25-quer zur Maschinenlängsrichtung gesehen V-förmig zueinander geneigt angeordnet. Zwischen dem Transport-Förderband 22 und der Siebanlage 21 ist jeweils ein jeder Siebeinheit 19, 20 zugeordnetes Einwurf-Förderband 26 zum Einwurf des zu reinigenden Schotters vorgesehen.

Unterhalb der gemeinsamen Schotter-Auswurfstelle 23 der Siebanlage 21 ist das aufnahmeseitige Ende einer den gereinigten Schotter in die Gleisbettung wieder einbringenden Förderband-Anordnung 27 vorgesehen, die sowohl im Bereich des freigelegten Planums eine erste, als auch am hinteren Maschinenende eine zweite Schotter-Abwurfstelle 28, 29 aufweist. Zur Zwischenspeicherung von insbesondere überschüssigem Schotter ist ein - im Schotterfluss zwischen der Siebanlage 21 und der Abwurfstelle 28 gelegener - Zwischenspeicher 30 vorgesehen. Dieser ist als Teil der Förderband-Anordnung 27 zum Weitertransport des gereinigten Schotters mit einem als Bodenfläche dienenden und einen eigenen Antrieb aufweisenden Speicher-Förderband 31 ausgebildet. An das abwurfseitige Ende dieses Speicher-Förderbandes 31 anschliessend ist zur Bildung der ersten Abwurfstelle 28 eine Verteilschurre 32 mit drei Auslassöffnungen am Maschinenrahmen 2 befestigt, von denen eine mittige zwischen den Schienen 5 und jeweils eine Auslassöffnung über dem Schwellenkopfbereich vorgesehen ist. Das an den Zwischenspeicher 30 anschliessende Verteil-Förderband 33 der Förderband-Anordnung 27 weist im Bereich des aufnahmeseitigen Endes ein Umlenkorgan auf. Das abgabenseitige Ende mündet in eine die zweite Abwurfstelle 29 bildende Verteilschurre 34 zur Einschotterung der Schwellenfächer. Oberhalb des Förderbandes 33 ist noch ein Abtransport-Förderband 35 vorgesehen, das für einen wahlweisen Weitertransport des gereinigten und überschüssigen Schotters, beispielsweise bis zu einem nachfolgenden Schüttgut-Verladezug in Maschinenlängsrichtung verschiebbar gelagert ist. Wie insbesondere in Fig. 2 ersichtlich, ist im Bereich der gemeinsamen Schotter-Auswurfstelle 23 unterhalb der Siebanlage 21 die Förderband-Anordnung 27 zum Weitertransport des gereinigten Schotters aus zwei im Abstand parallel zueinander in Maschinenlängsrichtung verlaufenden Sammel-Förderbändern 36 gebildet. Zwischen den beiden Sammel- Förderbändern 36 ist ein zum vorderen Maschinenende führendes Abraum- Förderband 37 vorgesehen.

In der vergrösserten Detailzeichnung gemäss Fig. 3 ist die V-förmige Anordnung der Siebeinheiten 19, 20 besonders gut erkennbar. Jede Siebeinheit 19, 20 weist zwei zur Horizontalebene geneigte Siebe 28 sowie einen eigenen Vibrationsantrieb 39 auf. Dieser ist jeweils aus in Rotation versetzbaren Unwuchterregern gebildet, die die gesamte, auf Federn 40 gelagerte Siebeinheit 19 bzw. 20 in lineare Schwingungen versetzt. Die Federn 40 sind ihrerseits auf einem Tragrahmen 41 abgestützt, der um eine in Maschinenlängsrichtung verlaufende Mittelachse verschwenkbar am Maschinenrahmen 2 gelagert und mit Verstellzylindern 42 verbunden ist. Mit diesen kann die gesamte Siebeinheit während der Reinigungsarbeit in Gleisabschnitten mit Querneigung verschwenkt werden, so dass trotz der Querneigung eine horizontaleLage der Siebe 38 für eine ungestörte Reinigung des Schotters vorliegt.

Die Vibrations-Antriebe 39 beider Siebeinheiten 19, 20 und der Antrieb 17 der Förder- bzw. Räumkette 16 stehen mit einer zentralen Steuereinrichtung 43 in Verbindung. Diese ist bei Stillstand des die Förder- bzw. Räumkette 16 in Rotation versetzenden Antriebes 17 zur automatischen Absenkung der Schwingungsfrequenz der Vibrationsantriebe 39 beider Siebeinheiten 19, 20 auf eine den Schotter auf den Sieben 38 nicht mehr bewegende niedrige Schwingungsfrequenz ausgebildet. Die Einwurf-Förderbänder 26 sind mit jeweils einem eigenen Antrieb 44 für jeweils eine im Vergleich zur Förderrichtung des Schotters in der zugeordneten Siebeinheit 19 bzw. 20 entgegengesetzte, durch einen kleinen Pfeil (Fig. 3) angedeutete Förderrichtung verbunden. Das aufnahmeseitige Ende eines jeden oberhalb der jeweiligen Siebeinheit 19, 20 angeordneten Einwurf-Förderbandes 26 ist mittig zwischen den beiden Siebeinheiten 19,20 angeordnet. Über den beiden aufnahmeseitigen Enden der Einwurf-Förderbänder 26 ist das Abwurfende 45 des mit der Räum- bzw. Förderkette 16 in Verbindung stehenden, einen Antrieb 46 aufweisenden Transport-Förderbandes 22 vorgesehen.

Eine in Fig. 4 ersichtliche, aus zwei ebenso V-förmig zueinander angeordneten Siebeinheiten 47 und 48 gebildete und an einem Maschinenrahmen einer Schotterbett-Reinigungsmaschine angeordnete Siebanlage 49 ist durch ein über beiden getrennten Schotter-Einwurfstellen 50, 51 angeordnetes Transport-Förderband 52 mit zu reinigendem Schotter beschickbar. Über der der Förder- bzw. Räumkette näheren Einwurfstelle 51 sind um eine vertikale Achse verschwenkbare, fahnenartige Umlenkorgane 53 zum wahlweisen Abwurf des Schotters in die Einwurfstelle 51 und bzw. oder über das Abwurfende 54 in die Einwurfstelle 50 vorgesehen. Sind die Umlenkorgane 53 in ihre durch strichlierte Linien dargestellte Position verschwenkt, wird der gesamte auf das Transport-Förderband 52 transportierte Schotter über das Abwurfende 54 in die Siebeinheit 47 abgeworfen. Am unteren Ende der beiden Siebeinheiten 47, 48 wird die gemeinsame Schotter-Auswurfstelle gebildet.

Eine in Fig,. 5 dargestellte Siebanlage 55 einer Schotterbett-Reinigungsmaschine mit zwei voneinander unabhängig ausgebildeten, V-förmig zueinander angeordneten und mit je einer Schotter-Einwurfstelleversehenen Siebeinheiten 56, 57 weist an ihrer Unterseite eine den gereinigten Schotter 58 abtransportierende Förderband-Anordnung 59 und ein Abraum-Förderband 60 auf. Durch beide Siebeinheiten 56, 57 wird eine gemeinsame Schotter-Auswurfstelle 61 gebildet. Im Bereich der Schotter-Auswurfstelle ist an jeder Siebeinheit 56, 57 eine die Schotter-Auslassöffnungen verschliessende Klappe 62 vorgesehen. Diese ist um eine quer zur Sieblängsrichtung verlaufende Achse verschwenkbar gelagert und durch einen Verschwenkantrieb 63 von einer die Auslassöffnungen verschliessenden Position in eine die Öffnungen freigebende Position verschwenkbar. Auf diese Weise ist bedarfsweise eine Siebeinheit, gegebenenfalls auch beide, durch Verschliessen der Schotter-Auslassöffnungen kurzfristig als Zwischenspeicher 64 einsetzbar. Sobald wieder über die getrennten Schotter-Einwurfstellen zu wenig gereinigter Schotter anfällt, kann die Klappe 62 geöffnet und der in der Siebeinheit gespeicherte Schotter auf die Förderband-Anordnung 59 zur Wiedereinbringung abgeworfen werden.

Die Funktionsweise der in Fig.1 1 bis3 dargestellten Schotterbett-Reinigungsmaschine mit Siebanlage ist wie folgt: Sobald durch die unter das Gleis 6 hindurchgeführte Förder- bzw. Räumkette 16 der Schotterbett-Reinigungsmaschine 1 unter kontinuierlicher Arbeitsvorfahrt verunreinigter Schotter aus der Gleisbettung aufgenommen wird, gelangt dieser auf das Transport-Förderband 22. Von diesem wird der Schotter in Arbeitsrichtung zum vorderen Rahmenteil 9 transportiert und mittig über der Siebanlage 21 auf die beiden Einwurf-Förderbänder 26 abgeworfen. Von diesen gelangt der Schotter schliesslich in die zugeordnete Siebeinheit 19 bzw. 20, wobei der Schotter entgegengesetzt zur Fliessrichtung in der Siebeinheit abgeworfen wird. Auf diese Weise ist eine besonders hohe, gegebenenfalls noch verkrusteten Schotter lösende und die Siebwirkung verstärkende Prallwirkung erzielbar. Von den durch die voneinander unabhängigen Vibrationsantriebe 39 in lineare Schwingungen versetzten und zur Horizontalebene geneigten Sieben 38 wird der Schotter, unter Trennung von Abraum, in Richtung zu der tiefer gelegenen, gemeinsamen Schotter-Auswurfstelle 23 gerüttelt und auf die beiden darunter befindlichen Verteil-Förderbänder 36 abgeworfen. Der Abraum wird durch das in Maschinenmitte verlaufende Abraum-Förderband 37 zum vorderen Maschinenende transportiert und dort auf mitgeführte Verladewagen bzw. auch auf die Gleisböschung abgeworfen. Über die beiden Sammel-Förderbänder 36 wird der gereinigte Schotter in den Zwischenspeicher 30 abgeworfen und vom Speicher-Förderband 31 weiter zur Verteilschurre 32 transportiert. Durch diese wird der Schotter in einer ersten Lageaufbringung wiederum auf das freigelegte Planum bis zum unteren Schwellenniveau abgeworfen. Je nach der Stellung des am aufnahmeseitigen Ende des Verteil-Förderbandes 33 befindlichen Umlenkorganes gelangt ein Teil des gereinigten Schotters über das genannte Förderband 33 zur am hinteren Maschinenende angeordneten Verteilschurre 34. Durch diese wird der Schotter in einer zweiten Lageaufbringung in die Schwellenfächer für eine vollständige Einschotterung des Gleises nach der Schotterbett-Reinigungsmaschine 1 abgeworfen.

Sollte zu viel gereinigter Schotter anfallen, wird das Abtransport-Förderband 35 in Richtung zum Speicher-Förderband 31 längsverschoben, so dass ein Teil des von diesem abgeworfenen Schotters auf das aufnahmeseitige Ende des Abtransport-Förderbandes 35 fällt. Von diesem wird der überschüssige Schotter auf einen nachfolgenden Schottertransport-Verladezug abgeworfen.

Bei einer plötzlichen Unterbrechung der Arbeitsvorfahrt der Schotterbett-Reinigungsmaschine 1 wird das Speicher-Förderband 31 gestoppt, sodass der noch von den schwingenden Sieben ausgeworfene Schotter im Zwischenspeicher 30 gesammelt und damit eine unerwünschte Schotteranhäufung im Bereich der beiden Verteilschurren 32 und 34 vermieden wird. Sobald wiederum die Vorfahrt der Maschine 1 beginnt, kann das Speicher-Förderband 31 gegebenenfalls mit anfangs geringerer Umlaufgeschwindigkeit wieder in Betrieb genommen werden. Fällt z.B. bei geringer Schotterbetthöhe weniger Schotter an, wird die Umlaufgeschwindigkeit des Transport-Förderbandes 22 durch stärkere Beaufschlagung des hydraulischen Antriebes 46 erhöht. Dadurch wird die Abwurfparabel derart geändert, dass der gesamte, auf dem Förderband 22 transportierte Schotter auf das in Arbeitsrichtung vordere Einwurf-Förderband 26 abgeworfen wird. Die hintere Siebeinheit 20 und das zugeordnete Einwurf-Förderband 26 können dabei zur Einsparung von Energie ausser Betrieb genommen werden. Wird die Umlaufgeschwindigkeit des Transport-Förderbandes 22 nicht so stark erhöht, sind verschiedene Varianten möglich. So kann z.B. der grössere Schotteranteil auf das vordere und der restliche Teil auf das hintere Einwurf-Förderband 26 abgeworfen werden. Zweckmässigerweise wird dabei auch die Schwingungsfrequenz der hinteren Siebeinheit 20 herabgesetzt. Sämtliche Förderbänder sind unter Vermeidung von Betriebsstörungen zur Erzielung von hohen Transportleistungen als endlose Bänder aus gewebeverstärktem Gummi gebildet, die in einem im Querschnitt rinnenförmigen bzw. konkav gewölbten Bett aus quer zur Transportrichtung drehbaren Rollen geführt sind. Damit ist sichergestellt, dass auch bei besonders langen Transportwegen kein Schotter bzw. Abraum seitlich vom Förderband auf Maschinenteile oder Arbeitsaggregate fällt.

## Patentansprüche

1. Schotterbett-Reinigungsmaschine (1) zur Aufnahme, Reinigung und zum Wiedereinbringen von Schüttgut, insbesondere Bettungsschotter, mit einer auf einem Maschinenrahmen (2) angeordneten Förder- bzw. Räumkette. (16) und einer von dieser über ein Transport-Förderband (22) beschickbaren Siebanlage (21 ; 49; 55) mit zwei in Maschinenlängsrichtung hintereinander angeordneten, zur Horizontalebene geneigten und jeweils einen eigenen Vibrationsantrieb (39) aufweisenden Siebeinheiten (19, 20), sowie mit einer Förderband-Anordnung (27) für die Wiedereinbringung des gereinigten Schotters und einem Abraum-Förderband (37), dadurch gekennzeichnet, dass die beiden über dem Transport-Förderband beschickbaren Siebeinheiten (19, 20; 47, 48; 56, 57) der Siebanlage (21; 49; 55) unter Bildung zweier voneinander getrennter Schotter-Einwurfstellen (24, 25; 50, 51) und einer gemeinsamen, zwischen diesen Einwurfstellen gelegenen Schotter-Auswurfstelle (23; 61) am Maschinenrahmen (2), quer zur Maschinenlängsrichtung, V-förmig zueinander geneigt angeordnet sind.

2. Maschine nach Anspruch 1, dadurch gekennzeichnet, dass zwischen dem vorzugsweise konkav bzw. rinnenförmig ausgebildeten Transport-Förderband (22) und der Siebanlage (21) jeweils ein jeder Siebeinheit (19, 20) zugeordnetes, vorzugsweise auch rinnenförmig ausgebildetes Einwurf-Förderband (26) zum Einwurf des zu reinigenden Schotters vorgesehen ist, mit je einem Antrieb (44) für jeweils eine im Vergleich zur Förderrichtung des Schotters in der zugeordneten Siebeinheit (19, 20) entgegengesetzte Förderrichtung.

3. Maschine nach Anspruch 1 und 2, dadurch gekennzeichnet, dass das aufnahmeseitige Ende eines jeden oberhalb der jeweiligen Siebeinheit (19, 20) angeordneten Einwurf-Förderbandes (26) mittig zwischen den beiden Siebeinheiten (19, 20) angeordnet und über den beiden aufnahmeseitigen Enden das Abwurfende (45) des mit der Räum- bzw. Förderkette in Verbindung stehenden Transport-Förderbandes (22) vorgesehen ist.

4. Maschine nach Anspruch 1, dadurch gekennzeichnet, dass das Transport-Förderband (52) bis über beide Einwurfstellen (50, 51) der beiden Siebeinheiten (47,48) angeordnet ist, wobei über der der Förder- bzw. Räumkette näheren Einwurfstelle (51) der einen Siebeinheit (48) ein Umlenkorgan (53) zum wahlweisen Abwurf des Schotters vom Transport-Förderband (52) und über der anderen Einwurfstelle (50) das Abwurfende (54) des Transport-Förderbandes (52) angeordnet ist (Fig. 4).

5. Maschine nach einem der Ansprüche 1 bis 4, dadurch gekennzeichnet, dass zur Zwischenspeicherung von insbesondere überschüssigem Schotter ein - im Schotterfluss zwischen der Siebanlage (21 ) und der Abwurfstelle (28) der Schotter-Weitertransport-Anordnung (27) angeordneter - Zwischenspeicher (30) vorgesehen ist.

6. Maschine nach Anspruch 5, dadurch gekennzeichnet, dass der Zwischenspeicher (30) als Teil der Förderband-Anordnung (27) zum Weitertransport des gereinigten Schotters mit einem als Bodenfläche dienenden und einen eigenen Antrieb aufweisenden Speicher-Förderband (31 ) mit Speicher-Seitenwänden ausgebildet ist.

7. Maschine nach einem der Ansprüche 1 bis 6, dadurch gekennzeichnet, dass wenigstens eine der beiden, voneinander unabhängig beschickbaren Siebeinheiten (56, 57) als Zwischenspeicher (64) mit einer im Bereich der Schotter-Auswurfstelle (61 ) angeordneten und diese verschliessenden Steuerklappe (62) ausgebildet sit.

8. Maschine nach einem der Ansprüche 1 bis 7, dadurch gekennzeichnet, dass die Vibrations- Antriebe (39) vorzugsweise beider Siebeinheiten (19, 20) und der Antrieb (17) der Förder- bzw. Räumkette (16) mit einer Steuereinrichtung (43) in Verbindung stehen, die bei Stillstand des Antriebes für die Förder- bzw. Räumkette (16) zur automatischen Absenkung der Schwingungsfrequenz einer der beiden Vibrationsantriebe (39) auf eineden auf den Sieben (38) befindlichen Schotter nicht mehr bewegende - niedrigere Schwingungsfrequenz ausgebildet ist.

9. Maschine nach einem der Ansprüche 1 bis 8, dadurch gekennzeichnet, dass im Bereich der gemeinsamen Schotter-Auswurfstelle (23) unterhalb der Siebanlage (21) die Förderband-Anordnung (27) zum Weitertransport des gereinigten Schotters aus zwei im Abstand parallel zueinander in Maschinenlängsrichtung verlaufenden, vorzugsweise rinnenförmig ausgebildeten Sammel-Förderbändern (36) gebildet ist, deren Abwurfenden vorzugsweise oberhalb des Zwischenspeichers (30) angeordnet sind, wobei zwischen den beiden Sammel-Förderbändern (36) das vorzugsweise ebenso rinnenförmig ausgebildete Abraum-Förderband (37) vorgesehen ist.

10. Maschine nach Anspruch 9, dadurch gekennzeichnet, dass der Förderband-Anordnung (27) wenigstens ein weiteres, am Maschinenrahmen angeordnetes und bis zum hinteren Maschinenende oder mit seinem Abwurfende bis über das Maschinenende reichendes, vorzugsweise rinnenförmig ausgebildetes Verteil-Förderband (33) - für einen wahlweisen Abwurf des gereinigten Schotters als zweite Lageaufbringung in den Schwellenzwischenfächern und bzw. oder ein ebenso vorzugsweise rinnenförmig ausgebildetes Abtransport-Förderband (35) für einen Weitertransport des überschüssigen Schotters, beispielsweise bis zu einem Schüttgutverladezug - zugeordnet ist.

## Claims

1. A ballast bed cleaning machine (1) for taking up, cleaning and reintroducing bulk material, more especially bedding ballast, comprising a conveying and clearing chain (16) arranged on a machine frame (2) and a sieve arrangement (21; 49; 55) chargeable by the conveying and clearing chain via a transporting conveyor belt (22) and consisting of two sieve units (19, 20) arranged one behind the other longitudinally of the machine at an angle relative to the horizontal plane and each comprising its own vibration drive (39), and further comprising a conveyor belt arrangement (27) for reintroduction of the cleaned ballast and a waste-spoil conveyor belt (37), characterized in that the two sieve units (19, 20; 47,48; 56, 57) of the sieve arrangement (21 ; 49; 55) chargeable via the transporting conveyor belt are arranged inclined towards one another in the form of a V on the machine frame (21), as seen transversely of the longitudinal axis of the machine, forming two separate ballast charging zones (24, 25; 50, 51 ) and a common ballast ejection zone (23; 61) arranged between them.

2. A machine as claimed in Claim 1, characterized in that a preferably channel-shaped charging conveyor belt (26) associated with each sieve unit (19, 20) is provided between the preferably concave or channel-shaped transporting conveyor belt (22) and the sieve arrangement (21 ) for introducing the ballast to be cleaned, comprising a drive (44) for a transporting direction opposite to the direction in which the ballast is transported in the associated sieve unit (19, 20).

3. A machine as claimed in Claims 1 and 2, characterized in that the receiving end of each charging conveyor belt (26) arranged above the particular sieve unit (19, 20) is arranged centrally between the two sieve units (19,20) and the ejection end (45) of the transporting conveyor belt (22) conected to the conveying and clearing chain is disposed above the two receiving ends.

4. A machine as claimed in Claim 1, characterized in that the transporting conveyor belt (52) is arranged above both charging zones (50, 51 ) of the two sieve units (47,48), a deflector (53) being arranged above the charging zone (51) - nearer the conveying and clearing chain - of one sieve unit (48) for selectively ejecting the ballast from the transporting conveyor belt (52) and the ejection end (54) of the transporting conveyor belt (52) being arranged above the other charging zone (50) (Fig. 4).

5. A machine as claimed in any of Claims 1 to 4, characterized in that an intermediate storage container arranged in the ballast flow direction between the sieve arrangement (21 ) and the ejection zone (28) of the arrangement (27) for the further transport of ballast is provided for the intermediate storage of ballast, particularly surplus ballast.

6. A machine as claimed in Claim 5, characterized in that the intermediate storage container (30) is part of the conveyor belt arrangement (27) for further transport of the cleaned ballast which incorporates a storage conveyor belt (31) with side walls serving as base and having its own drive.

7. A machine as claimed in any of Claims 1 to 6, characterized in that at least one of the two independently chargeable sieve units (56, 57) forms an intermediate storage container (64) with a control flap (62) arranged in the region of, and closing, the ballast ejection zone (61 ).

8. A machine as claimed in any of Claims 1 to 7, characterized in that the vibration drives (39) of preferably both sieve units (19, 20) and the drive (17) of the conveying and clearing chain (16) are linked to a control unit (43) which automatically reduces the vibration frequency of one of the two vibration drives (39) when the drive for the conveying and clearing chain (16) comes to a standstill to a lower vibration frequency at which the ballast on the sieves (38) is no longer moved.

9. A machine as claimed in any of Claims 1 to 8, characterized in that in the region of the common ballast ejection zone (23) beneath the sieve arrangement (21 ) the conveyor belt arrangement (27) for further transport of the cleaned ballast is formed by two preferably channel-shaped collecting conveyor belts (36) which extend parallel to and at a distance from one another longitudinally of the machine and of which the ejection ends are preferably arranged above the intermediate storage container (30), the waste-spoil conveyor belt (37) which likewise is preferably channel-shaped, being provided between the two collecting conveyor belts (36).

10. A machine as claimed in Claim 9, characterized in that at least one other, preferably channel-shaped distributing conveyor belt (33) arranged on the machine frame and extending to the rear end of the machine or - with its ejection end - beyond the end of the machine is associated with the conveyor belt arrangement (27) for selective ejection of the cleaned ballast into the sleeper cribs to form a second layer of ballast and/or a likewise preferably channel-shaped removing conveyor belt (35) is associated with the conveyor belt arrangement (27) for further transport of the surplus ballast, for example to a train for loading bulk material.

## Revendications

1. Machine (1) de nettoyage de lits de ballast destinée à prélever, nettoyer et réintroduire une matière en vrac, en particulier du ballast de remblai, présentant une chaîne (16) respectivement convoyeuse ou déblayeuse installée sur un bâti (2) de la machine, une installation de criblage (21 ; 49; 55) qui peut être alimentée par cette chaîne, par l'intermédiaire d'une bande convoyeuse de transport (22), et comprend deux unités de criblage (19,20) agencées en succession dans le sens longitudinal de la machine, inclinées par rapport au plan horizontal et respectivement équipées d'un propre entraînement (39) en vibrations, ainsi qu'un ensemble (27) à bandes convoyeuses pour la réintroduction du ballast nettoyé, et une bande (37) convoyeuse des souillures éliminées, caractérisée par le fait que les deux unités de criblage (19,20; 47,48; 56, 57) de l'installation de criblage (21 ; 49; 55), pouvant être alimentées par l'intermédiaire de la bande convoyeuse de transport, sont disposées à l'oblique l'une par rapport à l'autre en forme de V sur le bâti (2) de la machine, considérées transversalement par rapport au sens longitudinal de cette machine, en formant deux zones mutuellement séparées (24, 25; 50, 51) d'enfournement du ballast, et une zone commune (23; 61 ) d'éjection du ballast, intercalée entre ces zones d'enfournement.

2. Machine selon la revendication 1, caractérisée par le fait qu'une bande convoyeuse d'enfournement (26) destinée à enfourner le ballast à nettoyer, de préférence réalisée à chaque unité de criblage (19, 20) et respectivement associée à chaque unité de criblage (19, 20) et respectivement munie d'un entraînement (44) assurant, à chaque fois, une direction de convoyage opposée à la direction de convoyage du ballast dans l'unité de criblage associée (19, 20), est intercalée entre l'installation de criblage (21 ) et la bande convoyeuse de transport (22) réalisée, de préférence, respectivement de forme convave ou en forme de rigole.

3. Machine selon les revendications 1 et 2, caractérisée par le fait que l'extrémité réceptrice de chaque bande convoyeuse d'enfournement (26) disposée au-dessus de l'unité de criblage considérée (19, 20) occupe une position centrale entre les deux unités de criblage (19, 20), et l'extrémité de projection (45) de la bande convoyeuse de transport (22) en liaison avec la chaîne respectivement déblayeuse ou convoyeuse est prévue au-dessus des deux extrémités réceptrices.

4. Machine selon la revendication 1, caractérisée par le fait que la bande convoyeuse de transport (52) est disposée jusqu'au-dessus des deux zones d'enfournement (50, 51 ) des deux unités de criblage (47, 48), un organe de déviation (53), destiné à projeter sélectivement le ballast hors de la bande convoyeuse de transport (52), étant disposé au-dessus de la zone d'enfournement (51 ) de l'une (48) des unités de criblage, plus rapprochée de la chaîne respectivement convoyeuse ou déblayeuse, et l'extrémité de projection (54) de la bande convoyeuse de transport (52) étant disposée au-dessus de l'autre zone d'enfournement (50) (figure 4).

5. Machine selon l'une des revendications 1 à 4, caractérisée par le fait qu'un accumulateur intermédiaire (30) - disposé, dans le flux de circulation du ballast, entre l'installation de criblage (21 ) et la zone de projection (28) de l'ensemble (27) d'acheminement ultérieur du ballast - est notamment prévu pour l'accumulation provisoire de ballast excédentaire.

6. Machine selon la revendication 5, caractérisée par le fait que l'accumulateur intermédiaire (30) est réalisé sous la forme d'une partie de l'ensemble (27) à bandes convoyeuses destiné à l'acheminement ultérieur du ballast nettoyé, avec une bande convoyeuse d'accumulation (31) qui sert de surface de fond, présente un entraînement propre et est dotée de parois latérales accumulatrices.

7. Machine selon l'une des revendications 1 à 6, caractérisée par le fait qu'au moins l'une des deux unités de criblage (56, 57), pouvant être alimentées indépendamment l'une de l'autre, est réalisée sous la forme d'un accumulateur intermédiaire (64) muni d'un volet de commande (62) qui est disposé au voisinage de la zone (61 ) d'éjection du ballast, et qui obture cette zone.

8. Machine selon l'une des revendications 1 à 7, caractérisée par le fait que les entraînements (39) en vibrations de préférence associés aux deux unités de criblage (19,20), et l'entraînement (17) de la chaîne (16) respectivement convoyeuse ou déblayeuse, sont en liaison avec un dispositif de commande (43) qui, en cas de mise à l'arrêt de l'entraînement de la chaîne (16) respectivement convoyeuse ou déblayeuse, est réalisé en vue de l'abaissement automatique de la fréquence vibratoire de l'un des deux entraînements (39) en vibrations, jusqu'à une fréquence vibratoire plus basse - n'imprimant plus aucun mouvement au ballast situé sur les cribles (38).

9. Machine selon l'une des revendications 1 à 8, caractérisée par le fait que l'ensemble (27) à bandes convoyeuses destiné à l'acheminement ultérieur du ballast nettoyé est formé, au voisinage de la zone commune (23) d'éjection du ballast au-dessous de l'installation de criblage (21 ), par deux bandes convoyeuses collectrices (36) qui s'étendent parallèlement à distance l'une de l'autre dans le sens longitudinal de la machine, qui sont de préférence réalisées en forme de rigoles et dont les extrémités de projection se trouvent de préférence au-dessus de l'accumulateur intermédiaire (30), la bande (36) convoyeuse des souillures éliminées, réalisée elle aussi de préférence en forme de rigole, étant alors prévue entre les deux bandes convoyeuses collectrices (36).

10. Machine selon la revendication 9, caractérisée par le fait que l'ensemble (27) à bandes convoyeuses est associé à au moins une autre bande convoyeuse répartitrice (33) réalisée de préférence en forme de rigole, disposée sur le bâti de la machine et s'étendant jusqu'à l'extrémité postérieure de cette machine ou bien jusqu'au-dessus de l'extrémité de la machine par son extrémité de projection - pour procéder sélectivement à une projection du ballast nettoyé dans les créneaux entre traverses, en tant que second dépôt de couche -, et respectivement ou à une bande convoyeuse d'évacuation (35) réalisée également, de préférence, en forme de rigole, pour poursuivre l'acheminement du ballast excédentaire, par exemple jusqu'à un train de transfert de matière en vrac.
